# EUROPÄISCHE PATENTSCHRIFT

(11) **EP 0 525 691 B1**
(45) Veröffentlichungstag und Bekanntmachung des Hinweises auf die Patenterteilung: **03.07.1996**
(21) Anmeldenummer: 92112759.3
(22) Anmeldetag: 25.07.1992
(51) Int. Cl.: H01H 83/12, H01H 71/12

(54) **Auslöseeinheit für Leistungsschalter und Schutzschalter, insbesondere ausgeführt als Unterspannungsauslöser**
Trip unit for circuit breakers and protective switches, in particular implemented as an under-voltage trip unit
Déclencheur pour disjoncteur et interrupteurs de protection, réalisé notamment comme déclencheur par sous-tension

(30) Priorität: 31.07.1991 DE 4125338
(43) Veröffentlichungstag der Anmeldung: 03.02.1993
(73) Patentinhaber: Klöckner-Moeller GmbH, D-53115 Bonn (DE)
(72) Erfinder: Linzenich, Uwe, W-5107 Simmerath (DE); Karau, Horst, W-5204 Lohmar 1 (DE)

(56) Entgegenhaltungen:
- DE-A- 3 927 097
- FR-A- 2 637 730
- US-A- 3 293 577

## Beschreibung

Die Erfindung betrifft eine Auslöseeinheit für Leistungsschalter und Schutzschalter nach dem Oberbegriff des Anspruches 1, die insbesondere als Unterspannungsauslöser ausgeführt sein kann.

Ebenso wie Leistungsschalter und Schutzschalter zunehmend in Modulbauweise derart ausgebildet werden, daß einzelne defekte oder nicht mehr ausreichend dimensionierte Funktionseinheiten an Ort und Stelle durch neue, technisch fortentwickelte Funktionseinheiten ersetzt werden können, geht auch bei den Zubehörteilen solcher Schalter die Tendenz dahin, diese als in sich geschlossene Baueinheiten in dafür vorgesehenen Kammern am Schaltergehäuse, die möglichst frontseitig zugänglich sein sollen, ohne das Schaltergehäuse selbst öffnen zu müssen, unterzubringen. Da mit der Komplexität der Funktionen solcher Leistungsschalter und Schutzschalter auch die dafür erforderlichen Baueinheiten von Zubehörteilen entsprechend erweitert worden sind, sollten die Zubehörteile möglichst platzsparend und kompakt sein, um die Abmessungen der Schaltergehäuse in Grenzen zu halten und auch die Zugänglichkeit der betreffenden Bauteile zu gewährleisten.

Aus der DE-OS 39 27 097 ist bereits ein gekapselter Leistungsschalter mit einer Betätigungsteilzubehöreinheit in Verbindung mit einem voreilenden Hilfsschalter bekannt, die neben einer Tauchankerspule mit einem federbelasteten Auslösestößel verschiedene Betätigungs- oder Antriebshebel sowie eine Auslösebetätigungsteilklinke aufweist, die mit dem Leistungsschalterantriebsmechanismus zusammenarbeitet, wobei diese bekannte Betätigungsteilzubehöreinheit mit einem Fernschalter oder einer Spannungsquelle verbunden sein kann, wenn Unterspannungsschutz oder Spannungs- bzw. Nebenschlußauslösung erwünscht wird. Diese Betätigungsteilzubehöreinheit ist jedoch verhältnismäßig sperrig aufgebaut und erfordert eine sehr robuste und damit aufwendige Ausbildung der miteinander zusammenwirkenden Betätigungsteile, wenn diese ihre Funktion sicher und dauerhaft erfüllen sollen.

Der Erfindung liegt die Aufgabe zugrunde, eine Auslöseeinheit für Leistungsschalter und Schutzschalter der eingangs genannten Art, die insbesondere als Unterspannungsauslöser ausgeführt sein kann, in ihrem Aufbau und hinsichtlich ihrer Funktionsweise so auszubilden, daS unter Verwendung einfacher und stabiler Betätigungsteile eine besonders kompakte Bauweise bei kleinen mechanischen Übertragungswegen in unmittelbarer Wirkverbindung mit dem Schaltschloß erreicht wird.

Diese Aufgabe wird bei einer Auslöseeinheit der gattungsgemäßen Art gemäß der Erfindung durch das Kennzeichen des Anspruches 1 gelöst, während in den Ansprüchen 2 bis 14 besonders vorteilhafte Weiterbildungen der Erfindung gekennzeichnet sind.

Durch die Erfindung ergibt sich eine äußerst kompakte Bauweise einer solchen Auslöseeinheit, die insbesondere als Unterspannungsauslöser für Leistungsschalter und Schutzschalter geeignet ist, da die einerseits mit dem Schloßmechanismus des Leistungs- oder Schutzschalters und andererseits mit dem Auslösestößel der Spulenanordnung an der Auslöseeinheit zusammenwirkenden Spann- und Auslösehebel aufgrund der besonders günstigen Kinematik äußerst kurze Schaltwege bei hoher Schaltgenauigkeit und Funktionssicherheit erlauben, wobei noch der weitere Vorteil hinzukommt, daß die miteinander zusammenwirkenden Hebel aufgrund der günstigen Kinematik mechanisch nur vergleichsweise gering beansprucht werden und daher aus einem geeigneten thermoplastischen Kunststoff bestehen können.

Zu dieser vorteilhaften Funktionsweise tragen auch die Merkmale der Ansprüche 2 bis 14 in besonders wirkungsvoller Weise insofern bei, als durch die in ihnen enthaltenen Merkmale die vorteilhafte Kinematik und die spezielle Auslegung der miteinander zusammenwirkenden Funktionsteile in jeder Hinsicht optimiert werden.

Ein bevorzugtes Ausführungsbeispiel der Erfindung ist in der Zeichnung schematisch dargestellt. Es zeigen
- Fig. 1: eine perspektivische Ansicht eines Leistungsschalters mit einer frontseitig zugänglichen Kammer unmittelbar neben dem Schaltschloß des Leistungsschalters für den Einbau einer Auslöseeinheit, die insbesondere als Unterspannungsauslöser ausgeführt sein kann,
- Fig. 2: eine perspektivische Ansicht der Kammer bei geöffneter Abdeckung für den Einbau einer daneben gezeigten Auslöseeinheit, die in unmittelbarer mechanischer Wirkverbindung mit dem Schaltschloß des Leistungsschalters steht,
- Fig. 3: eine schematische Seitenansicht der Auslöseeinheit in der Einbaustellung im Schaltergehäuse in Richtung des Pfeiles III in Fig. 2 gesehen,
- Fig. 4: eine Teildraufsicht auf die Auslöseeinheit in der Einbaustellung in Richtung des Pfeiles IV von Fig. 3 her gesehen,
- Fig. 5: eine Seitenansicht der Auslöseeinheit entsprechend Fig. 3 in der Auslösestellung des Unterspannungsauslösers in Wirkverbindung mit dem Schaltschloß,
- Fig. 6: eine teilweise aufgeschnittene Draufsicht auf die Auslöseeinheit in der Auslösestellung von Fig. 5,
- Fig. 7: eine Stirnansicht der Auslöseeinheit entsprechend der Schnittlinie VII - VII von Fig. 5 in der Auslösestellung und
- Fig. 8: eine weitere Stirnansicht der Auslöseeinheit entsprechend Schnittlinie VIII - VIII von Fig. 3 in der dort gezeigten Spannstellung.

Die für Leistungsschalter und Schutzschalter bestimmte Auslöseeinheit 1 ist beim vorliegenden Ausführungsbeispiel als Unterspannungsauslöser ausgebildet, der in einem frontseitig zugänglichen Raum 2 des Schaltergehäuses 3 angeordnet ist und mit dem Schalterantriebsmechanismus 4 derart zusammenwirkt, daß während des Einschaltens des Schalters bei nicht ausreichender Spannung die Auslöseeinheit 1 den Schalterantriebsmechanismus 4 sofort wieder entklinkt.

Die Auslöseeinheit 1 weist eine als Tauchankerspule (Fig. 2 bis 8) ausgebildete Auslösespule 5 mit einem durch eine Druckfeder 6 in Auslöserichtung 6a belasteten Auslösestößel 7 auf, der durch einen vom Schloßmechanismus 8 des Schalters betätigbaren federbelasteten Spannhebel 9 in eine Anzugsstellung von Fig. 3, 4 und 8 gegen die Auslösespule 5 bewegbar ist und der bei nicht ausreichender Spannung über einen Auslösehebel 10 auf eine Auslöseklinke 11 am Schloßmechanismus 8 des Schalters unmittelbar einwirkt.

Von dem Schloßmechanismus 8 des Schalters ragt ein Schalt- oder oder Spannstift 12 zur Seite, der auf den Spannhebel 9 der Auslöseeinheit 1 einwirkt, wobei der als einarmiger Hebel ausgebildete Spannhebel 9 um eine am Gehäuse 13 der Auslöseeinheit 1 rechtwinklig zu dem Auslösestößel 7 angeordnete Drehachse 14 schwenkt und mit mindestens einem etwa auf halber Länge zwischen seinem freien Hebelende und der Drehachse 14 liegenden Druckpunkt 15 auf den ersten Hebelarm 16 des Auslösehebels 10 einwirkt, der als zweiarmige Wippe ausgebildet ist. Dieser Auslösehebel 10 ist an dem neben dem Stößelkopf 17 des Auslösestößels 7 liegenden Ende des Gehäuses 13 um eine zu der Drehachse 14 des Spannhebels 9 parallele Drehachse 18 derart schwenkbar gelagert, daß er bei Beaufschlagung durch den Spannhebel 9 mit seinem zweiten Hebelarm 19, von dem eine Drucknase 19a aufragt, den federbelasteten Auslösestößel 7 gegen die Auslösespule 5 drückt.

Von diesem zweiten Hebelarm 19 des Auslösehebels 10 ist außerdem ein Auslösearm 20 gegen den Schloßmechanismus 8 gerichtet, der bei nicht ausreichender elektrischer Spannung auf die Auslöseklinke 11 am Schaltschloß derart einwirkt, daß der Schalter ohne Kontaktberührung ist und die volle Öffnungsstrecke zwischen den Kontakten erhalten bleibt. Der Schalter kann also nicht eingeschaltet werden.

Wie in der Zeichnung im einzelnen zu erkennen ist, ist die Auslösespule 5 der Auslöseeinheit 1 mit ihrer Spulenachse 21 parallel zu der nicht gezeigten Drehachse des Schalthebels 22 am Schaltschloß des Schalters in einem Gehäuse 13 aus Kunststoff angeordnet, an dem der Spannhebel 9 mit seiner Drehachse 14 etwa in der Ebene der Spulenachse 21 oder parallel dazu zwischen der Spulenanordnung 5 und dem Kopf 17 des Auslösestößels 7 derart versetzt gelagert ist, daß der Spannhebel 9 bei Betätigung durch den vom Schloßmechanismus 8 zur Seite ragenden Schalt- oder Spannstift 12 gegenüber einer etwa in der Ebene der Spulenachse 21 oder parallel dazu verlaufenden gedachten Ebene (Fig. 3 und 5) um einen spitzen Winkel zwischen seiner Löse- und seiner Spannstellung pendelt.

Die Drehachse 18 des Auslösehebels 10 ist dabei in einer zur Spulenachse 21 senkrechten Ebene im Bereich oder außerhalb der Endlage des Stößelkopfes 17 des Auslösestößels 7 in der Auslösestellung (Fig. 5) angeordnet, wobei der oder die Druckpunkte 15, mit denen der Spannhebel 9 an dem ersten Hebelarm 16 des Auslösehebels 10 anliegt, etwa in einer die beiden Drehachsen 14 und 18 von Spannhebel 9 und Auslösehebel 10 verbindenden Ebene 27 liegen.

Wie in Fig. 4, 6, 7 und 8 weiterhin zu erkennen ist, ist der Spannhebel 9 als Spannbügel mit zwei parallelen Hebelarmen 23a, 23b und einem diese vor dem Kopf 17 des Auslösestößels 7 der Auslöseeinheit 1 verbindenden Stegteil 24 ausgebildet, von dem ein von dem Schalt- oder Spannstift 12 des Schalters beaufschlagbarer Spanarm 25 im wesentlichen parallel zur Spulenachse 21 hervorsteht.

Die beiden parallelen Hebelarme 23a, 23b des Spannhebels 9 sind vorteilhafterweise gegen den ersten Hebelarm 16 des Auslösehebels 10 abgewinkelt und weisen an diesen Stellen abgerundete Nocken als Druckpunkte 15 für die Betätigung des Auslösehebels 10 auf.

Ebenso wie der Spannhebel 9 ist auch der Auslösehebel 10 als Auslösebügel aus Kunststoff mit zwei etwa gegen die Drehachse 14 des Spannhebels 9 weisenden parallelen ersten Hebelarmen 16a, 16b ausgebildet, die Gleitflächen für die beiden Druckpunkte 15 des Spannhebels 9 bilden und vor dem Kopf 17 des Auslösestößels 7 durch ein Stegteil 26 miteinander verbunden sind, von dem die abgerundete Drucknase 19a hervorsteht, die am Stößelkopf 17 des Auslösestößels 7 anliegt.

Von dem Stegteil 26 des Auslösehebels 10 ragt außerdem der zu der Spulenachse 21 im wesentlichen parallele, gegen das Schaltschloß des Schalters gerichtete Auslösearm 20 für die Betätigung der vom Schaltschloß etwa parallel zu dem Schalt- oder oder Spannstift 12 seitlich hervorstehenden Auslöseklinke 11 hervor.

Die beiden Druckpunkte 15 am Spannhebel 9 und die davon beaufschlagten ersten Hebelarme 16a, 16b des Auslösehebels 10 sind in Bezug auf die Drehachsen 14, 18 von Spannhebel 9 und Auslösehebel 10 derart angeordnet, daS sie sich in der Spannstellung von Fig. 3 auf der einen Seite und in der Auslösestellung von Fig. 5 auf der anderen Seite der durch die beiden Drehachsen 14, 18 verlaufenden Ebene 27 befinden.

Eine besonders kompakte Bauweise eines solchen Unterspannungsauslösers ergibt sich, wenn die beiden parallelen Hebelarme 23a, 23b des Spannhebels 9 jeweils in einem Winkel von etwa 90° bis 120° gegen den Auslösehebel 10 abgeknickt sind, während die beiden ersten Hebelarme 16a, 16b und die Drucknase 19a am zweiten Hebelarm 19 des Auslösehebels 10 vorteilhafterweise einen spitzen Winkel von etwa 30° bis 60° zwischen sich einschließen.

Um den Spannhebel 9 und den Auslösehebel 10 stets in gegenseitiger Anlage und in Anlage am Auslösestößel 7 zu halten, ist lediglich eine Zugfeder 28 vorgesehen, die an dem Spannhebel 9 zwischen der Drehachse 14 und dem mit dem Auslösehebel 10 zusammenwirkenden Druckpunkt 15 seitlich angreift und mit ihrem anderen Ende in eine Öse 28a am Gehäuse 13 der Auslöseeinheit 1 eingehängt ist.

Der Einbau des Unterspannungsauslösers kann wahlweise auch mit voreilendem Hilfsschalter (VHi) 29 erfolgen. Wenn der Unterspannungsauslöser in Reihe mit dem voreilenden Hilfsschalter 29 geschaltet ist, wird er erst während des Einschaltvorganges an Spannung gelegt. Damit der Schalter nicht sofort ausgelöst wird, wird der Unterspannungsauslöser so lange festgehalten, bis er einwandfrei angezogen hat. Jetzt erst wird er freigegeben. Dieses Festhalten erfolgt hier mit einer Sperrklinke 30, die erst kurz vor dem Kippunkt EIN des Leistungsschalters durch den vom Schaltschloß seitlich hervorstehenden Spannstift 12 soweit herübergedrückt wird, daß der Auslösehebel 10 freigegeben wird. Durch diese Anordnung ist ein eindeutiger Entklinkungspunkt gegeben.

Beim Ausschalten des Hauptschalters rastet die Sperrklinke 30 erst wieder in der Stellung AUS ein. Dadurch gibt es keinen Bereich, in dem der Unterspannungsauslöser blockiert ist und gleichzeitig die Hauptkontakte des Leistungsschalters geschlossen sind (Grauzone).

Für die Verwendung des Unterspannungsauslösers mit einem voreilenden Hilfsschalter 29 ist am Unterspannungsauslöser eine Sperrklinke 30 mit einer Klinkenfeder 30a für den Auslösehebel 10 vorgesehen, die vom Schalt- oder Spannstift 12 des Schaltschlosses betätigt wird.

Diese Sperrklinke 30 wirkt mit einem Rasthaken 31 (Fig. 4 und 6) am Auslösehebel 10 zusammen und sichert den Auslösehebel 10 solange in der Spannstellung, bis die Auslösespule 5 unter ausreichender Spannung steht und die Sperrklinke 30 durch das Schaltschloß des Schalters freigegeben ist.

Die Sperrklinke 30 ist um eine zu den beiden parallelen Drehachsen 14, 18 des Spannhebels 9 und des Auslösehebels 10 senkrechte Drehachse 32 schwenkbar und befindet sich am Gehäuse 13 der Auslöseeinheit 1 neben dem Auslösestößel 7 zwischen den beiden Drehachsen 14, 18 des Spannhebels 9 und des Auslösehebels 10 senkrecht zur Spulenachse 21.

Die Sperrklinke 30 ist als zweiarmige Wippe ausgebildet mit einem gegenüber der Drucknase 19a des Auslösehebels 10 seitlich versetzten Klinkenarm 33, der an seinem freien Ende eine zur Seite gerichtete Klinke 34 (Fig. 4 und 6) zum Eingriff mit dem von der Innenseite des Auslösehebels 10 hervorstehenden Rasthaken 31 aufweist, mit dem die Sperrklinke 30 in der Spannstellung des Auslösehebels 10 von Fig. 3, 4 und 8 im Eingriff ist.

Der zweite Hebelarm 35 der Sperrklinke 30 steht in einer zum Stegteil 24 des Spannhebels 9 etwa parallelen Ebene über den Kopf 17 des Auslösestößels 7 der Spulenanordnung zur gegenüberliegenden Seite der Auslöseeinheit 1 hervor und hat einen davon etwa parallel zur Spulenachse 21 gegen das Schaltschloß abgewinkelten Betätigungsarm 36, der mit seinem freien Ende in die Bewegungsbahn des durch eine Kurve 37 (Fig. 2) am Schaltschloß des Schalters geführten Spannstiftes 12 derart hervorsteht, daß die Sperrklinke 30 beim Einschaltvorgang des Schalters erst mit einer ausreichenden Verzögerung von einigen Millisekunden betätigt wird, nachdem der vom Schaltschloß bereits zu Beginn des Einschaltvorganges geschlossene Hilfsschalter 29 die Auslösespule 5 an Spannung gelegt hat. Der Spannarm 25 und der Auslösearm 20 stehen an der Gehäusevorderseite der Auslöseeinheit 1 etwa parallel zur Spulenachse 21 und in zwei senkrecht zu den beiden Drehachsen 14, 18 von Spannhebel 9 und Auslösehebel 10 gegeneinander versetzten Ebenen nebeneinander hervor, während der Betätigungsarm 36 der Sperrklinke 30 von der Gehäusevorderseite der Auslöseeinheit 1 in einer gegenüber dem Spannarm 25 und dem Auslösearm 20 versetzten Ebene oberhalb des Spannarmes 25 des Spannhebels 9 nach vorne ragt.

Durch die kompakte Bauweise der Betätigungshebel 9, 10, 30 beim Unterspannungsauslöser können die erforderlichen Funktionen auf engstem Raum realisiert werden. Gleichzeitig ergibt sich eine stabile Ausführung durch relativ kleine verrippte Betätigungshebel aus Kunststoff.

Beim Einschalten des Leistungsschalters fährt der vom Schaltschloß seitlich hervorstehende Spannstift 12 hoch. Der Spannhebel 9 ist jetzt freigegeben. Kurz vor dem Kippunkt EIN wird die Sperrklinke 30 durch den Spannstift 12 herausgedrückt. Zum Auslösen bei Unterspannung drückt der Magnetspeicher des Unterspannungsauslösers auf den Auslösehebel 10. Dadurch wird der Auslösearm 20 auf die Auslöseklinke 11 gedrückt. Das Schloß löst aus, bevor der Schließvorgang einsetzt.

Während des Ausschaltens bewegt sich der Spannstift 12 des Schaltschlosses wieder nach unten. Über den Spannhebel 9 und den Auslösehebel 10 wird der Auslösestößel 7 in die Auslösespule 5 des Magnetspeichers wieder hineingedrückt und gespannt. Der Unterspannungsauslöser ist nun wieder einsatzbereit.

## Patentansprüche

1. Auslöseeinheit (1) für Leistungsschalter und Schutzschalter, insbesondere ausgeführt als Unterspannungsauslöser, der in einem frontseitig zugänglichen Raum (2) des Schaltergehäuses (3) angeordnet sein kann und mit dem Schalterantriebsmechanismus (4) derart zusammenwirkt, daß während des Einschaltens des Schalters bei nicht ausreichender Spannung die Auslöseeinheit (1) den Schalterantriebsmechanismus (4) sofort wieder entklinkt, wobei die Auslöseeinheit (1) eine als Tauchankerspule ausgebildete Auslösespule (5) mit einem durch eine Druckfeder (6) in Auslöserichtung (6a) belasteten Auslösestößel (7) aufweist, der durch einen vom Schloßmechanismus (8) des Schalters betätigbaren federbelasteten Spannhebel (9) in eine Anzugsstellung gegen die Auslösespule (5) bewegbar ist und der bei nicht ausreichender Spannung über einen Auslösehebel (10) auf eine Auslöseklinke (11) am Schloßmechanismus (8) des Schalters einwirkt, **dadurch gekennzeichnet,** daß ein von dem Schloßmechanismus (8) des Schalters zur Seite ragender Schalt- oder Spannstift (12) auf den Spannhebel (9) der Auslöseeinheit (1) einwirkt, der als einarmiger Hebel ausgebildet ist und um eine am Gehäuse (13) der Auslöseeinheit (1) rechtwinklig zu dem Auslösestößel (7) angeordnete Drehachse (14) schwenkt und mit mindestens einem zwischen seinem freien Hebelende und der Drehachse (14) liegenden Druckpunkt (15) auf den ersten Hebelarm (16) des als zweiarmige Wippe ausgebildeten Auslösehebels (10) einwirkt, der an dem neben dem Stößelkopf (17) des Auslösestößels (7) liegenden Ende des Gehäuses (13) um eine zu der Drehachse (14) des Spannhebels (9) parallele Drehachse (18) derart schwenkbar gelagert ist, daß er bei Beaufschlagung durch den Spannhebel (9) mit seinem zweiten Hebelarm (19) den federbelasteten Auslösestößel (7) gegen die Auslösespule (5) drückt, und daß von diesem zweiten Hebelarm (19) ein Auslösearm (20) gegen den Schloßmechanismus (8) gerichtet ist, der bei nicht ausreichender Spannung die Auslöseklinke (11) am Schaltschloß betätigt, so daß der Schalter ohne Kontaktberührung ist und die volle Öffnungsstrecke zwischen den Kontakten erhalten bleibt.

2. Auslöseeinheit nach Anspruch 1, **dadurch gekennzeichnet,** daß die Auslösespule (5) der Auslöseeinheit (1) mit ihrer Spulenachse (21) parallel zur Drehachse des Schalthebels (22) am Schaltschloß des Schalters in einem Gehäuse (13) angeordnet ist, an dem der Spannhebel (9) mit seiner Drehachse (14) etwa in der Ebene der Spulenachse (21) oder parallel dazu zwischen der Auslösespule (5) und dem Kopf (17) des Auslösestössels (7) derart versetzt angeordnet ist, daß der Spannhebel (9) bei Betätigung durch den vom Schaltschloß zur Seite ragenden Schalt- oder Spannstift (12) gegenüber einer etwa in der Ebene der Spulenachse (21) oder parallel dazu liegenden Ebene um einen spitzen Winkel zwischen seiner Löse- und seiner Spannstellung pendelt, daß die Drehachse (18) des Auslösehebels (10) in einer zur Spulenachse (21) senkrechten Ebene im Bereich oder außerhalb der Endlage des Stößelkopfes (17) des Auslösestößels (7) in der Auslösestellung angeordnet ist, und daß der oder die Druckpunkte (15), mit denen der Spannhebel (9) an dem ersten Hebelarm (16, 16a, 16b) des Auslösehebels (10) anliegt, etwa in einer die beiden Drehachsen (14, 18) von Spannhebel (9) und Auslösehebel (10) verbindenden Ebene (27) liegen.

3. Auslöseeinheit nach Anspruch 1 oder 2, **dadurch gekennzeichnet,** daß der Spannhebel (9) als Spannbügel mit zwei parallelen Hebelarmen (23a, 23b) und einem diese vor dem Kopf (17) des Auslösestößels (7) der Auslöseeinheit (1) verbindenden Stegteil (24) ausgebildet ist, von dem ein von dem Schalt- oder Spannstift (12) des Schalters beaufschlagbarer Spannarm (25) im wesentlichen parallel zur Spulenachse (21) hervorsteht.

4. Auslöseeinheit nach Anspruch 3, **dadurch gekennzeichnet,** daß die beiden parallelen Hebelarme (23a, 23b) des Spannhebels (9) gegen den ersten Hebelarm (16, 16a, 16b) des Auslösehebels (10) abgewinkelt sind und an diesen Stellen abgerundete Nocken als Druckpunkte (15) für die Betätigung des Auslösehebels (10) aufweisen.

5. Auslöseeinheit nach Anspruch 4, **dadurch gekennzeichnet,** daß der Auslösehebel (10) als Auslösebügel mit zwei etwa gegen die Drehachse (14) des Spannhebels (9) gerichteten parallelen ersten Hebelarmen (16a, 16b) mit Gleitflächen für die Druckpunkte (15) des Spannhebels (9) und einem die beiden Hebelarme (16a, 16b) vor dem Kopf (17) des Auslösestößels (7) verbindenden Stegteil (26) ausgebildet ist, daß von dem Stegteil (26) des Auslösehebels (10) eine abgerundete Drucknase (19a) hervorsteht, die am Stößelkopf (17) des Auslösestößels (7) anliegt, und daß von dem Stegteil (26) außerdem ein zu der Spulenachse im wesentlichen paralleler, gegen das Schaltschloß des Schalters gerichteter Auslösearm für die Beaufschlagung einer vom Schaltschloß etwa parallel zu dem Schalt- oder Spannstift (12) seitlich hervorstehenden Auslöseklinke (11) hervorragt.

6. Auslöseeinheit nach Anspruch 5, **dadurch gekennzeichnet** daß die Druckpunkte (15) am Spannhebel (9) und die davon beaufschlagten ersten Hebelarme (16a, 16b) des Auslösehebels (10) in Bezug auf die Drehachsen (14, 18) von Spannhebel (9) und Auslösehebel (10) derart angeordnet sind, daß sie sich in der Spannstellung auf der einen Seite und in der Auslösestellung auf der anderen Seite der durch die Drehachsen (14, 18) des Spannhebels (9) und des Auslösehebels (10) verlaufenden Ebene (27) befinden.

7. Auslöseeinheit nach einem der Ansprüche 3 bis 6, **dadurch gekennzeichnet,** daß die beiden Hebelarme (23a, 23b) des Spannhebels (9) jeweils in einem Winkel von etwa 90° bis 120° gegen den Auslösehebel (10) abgeknickt sind.

8. Auslöseeinheit nach einem der Ansprüche 5 bis 7, **dadurch gekennzeichnet,** daß die beiden ersten Hebelarme (16a, 16b) und die Drucknase (19a) am zweiten Hebelarm (19) des Auslösehebels (10) einen spitzen Winkel von etwa 30° bis 60° zwischen sich einschließen.

9. Auslöseeinheit nach einem der Ansprüche 3 bis 8, **dadurch gekennzeichnet,** daß an dem Spannhebel (9) eine Zugfeder (28) zwischen der Drehachse (14) und dem mit dem Auslösehebel (10) zusammenwirkenden Druckpunkt (15) lediglich an einem Hebelarm (23a) seitlich angreift, die mit ihrem anderen Ende in eine Öse (28a) am Gehäuse (13) der Auslöseeinheit (1) eingehängt ist.

10. Auslöseeinheit nach einem der Ansprüche 1 bis 9, **dadurch gekennzeichnet,** daß eine vom Schalt- oder Spannstift (12) des Schaltschlosses betätigbare Sperrklinke (30) für den Auslösehebel (10) vorgesehen ist, die mit einem Rasthaken (31) am Auslösehebel (10) zusammenwirkt und den Auslösehebel (10) in der Spannstellung solange sichert, bis die Auslösespule (5) unter ausreichender Spannung steht und die Sperrklinke (30) durch das Schaltschloß des Schalters freigegeben ist.

11. Auslöseeinheit nach Anspruch 10, **dadurch gekennzeichnet,** daß die Sperrklinke (30) um eine zu den beiden parallelen Drehachsen (14, 18) des Spannhebels (9) und des Auslösehebels (10) senkrechte Drehachse (32) schwenkbar ist.

12. Auslöseeinheit nach Anspruch 10, **dadurch gekennzeichnet,** daß die Drehachse (32) der Sperrklinke (30) am Gehäuse (13) der Auslöseeinheit (1) neben dem Auslösestößel (7) zwischen den Drehachsen (14, 18) des Spannhebels (9) und des Auslösehebels (10) senkrecht zur Spulenachse (21) angeordnet ist, daß die Sperrklinke (30) als zweiarmige Wippe ausgebildet ist mit einem gegenüber der Drucknase (19a) des Auslösehebels (10) seitlich versetzten Klinkenarm (33), der an seinem freien Ende eine zur Seite gerichtete Klinke (34) zum Eingriff mit dem von der Innenseite des Auslösehebels (10) hervorstehenden Rasthaken (31) aufweist, mit dem die Sperrklinke (30) in der Spannstellung des Auslösehebels (10) im Eingriff ist, und daß der zweite Hebelarm (35) der Sperrklinke (30) in einer zum Stegteil (24) des Spannhebels (9) etwa parallelen Ebene über den Kopf (17) des Auslösestößels (7) der Spulenanordnung zur gegenüberliegenden Seite der Auslöseeinheit (1) hervorsteht und einen davon etwa parallel zur Spulenachse (21) gegen das Schaltschloß abgewinkelten Betätigungsarm (36) aufweist, der mit seinem freien Ende in die Bewegungsbahn des durch eine Kurve (37) am Schaltschloß des Schalters geführten Spannstiftes (12) derart hervorsteht, daß die Sperrklinke (30) beim Einschaltvorgang des Schalters erst mit einer ausreichenden Verzögerung von einigen Millisekunden betätigt wird, nachdem ein vom Schaltschloß bereits zu Beginn des Einschaltvorganges geschlossener Hilfsschalter (29) die Auslösespule (5) an Spannung gelegt hat.

13. Auslöseeinheit nach einem der Ansprüche 3 bis 12, **dadurch gekennzeichnet,** daß der Spannarm (25) und der Auslösearm (20) von der Gehäusevorderseite der Auslöseeinheit (1) etwa parallel zur Spulenachse (21) und in zwei senkrecht zu den beiden Drehachsen (14, 18) von Spannhebel (9) und Auslösehebel (10) gegeneinander versetzten Ebenen nebeneinander hervorstehen.

14. Auslöseeinheit nach Anspruch 12 oder 13, **dadurch gekennzeichnet,** daß der Betätigungsarm (36) der Sperrklinke (30) von der Gehäusevorderseite der Auslöseeinheit (1) in einer gegenüber dem Spannarm (25) und dem Auslösearm (20) versetzten Ebene oberhalb des Spannarmes (25) des Spannhebels (9) nach vorne hervorsteht.

## Claims

1. Releasing unit (1) for power switches and protective switches, designed especially as undervoltage release which may be arranged in a space (2) accessible at the front side in the switch casing (3) and which cooperates with the switch drive mechanism (4) in such a way that the releasing unit (1) immediately unlatches the switch drive mechanism (4) in case of insufficient voltage during the switching-on of the switch, while the releasing unit (1) presents a releasing coil (5), designed as a plunger-type armature coil, including a release plunger (7) which is loaded by a pressure spring (6), acting in release direction (6a), and which can be moved into a tensioned position against the releasing coil (5) by means of a spring-loaded tensioning lever (9) that can be operated by the latch mechanism (8) of the switch, and which release plunger (7) acts upon a releasing catch (11) at the latch mechanism (8) of the switch via a releasing lever (10) in case of insufficient voltage, **wherein** a switching or tensioning pin (12), projecting towards the side from the latch mechanism (8) of the switch, acts upon the tensioning lever (9) of the releasing unit (1), while this tensioning lever (9) is designed as a single-armed lever, swivels around a swivelling axis (14), arranged at the casing (13) of the releasing unit (1) at a right angle with regard to the release plunger (7), and acts upon the first lever arm (16) of the releasing lever (10) by means of at least one working point (15) located between its free lever end and the swivelling axis (14), this releasing lever (10) being designed as a two-armed rocker and being supported at the end of the casing (13), located by the side of the plunger head (17) of the release plunger (7), in such a way that it can swivel around a swivelling axis (18), running in parallel with regard to the swivelling axis (14) of the tensioning lever (9), in such a way that it presses the spring-loaded release plunger (7) against the releasing coil (5) by means of its second lever arm (19) when it is subjected to the action of tensioning lever (9), and that a releasing arm (20) is directed from this second lever arm (19) towards the latch mechanism (8) and operates the releasing catch (11) at the switch latch in case of insufficient voltage in such a way that the switch is without contact touch, and that the full opening distance is maintained between the contacts.

2. Releasing unit as claimed in claim **1, wherein** the releasing coil (5) of releasing unit (1) together with its coil axis (21) is arranged in parallel with regard to the swivelling axis of the switch lever (22) at the switch latch of the switch in a casing (13) at which the tensioning lever (9) and its swivelling axis (14) are arranged approximately in the plane of the coil axis (21) or in parallel with regard to the latter between the releasing coil (5) and the head (17) of the release plunger (7) with such an offset that the tensioning lever (9) swings in pendulum fashion with regard to a plane, extending approximately in the plane of the coil axis (21) or in parallel with regard to the latter, and according to an acute angle between its releasing and its tensioned position when it is operated by the switching or tensioning pin (12), projecting towards the side from the switch latch, wherein the swivelling axis (18) of the releasing lever (10) is arranged in a plane running vertically with regard to the coil axis (21) in the area of or outside of the final position of the plunger head (17) of release plunger (7) in the release position, and wherein the working point (15) or the working points (15), at which the tensioning lever (9) rests upon the first lever arm (16, 16a, 16b) of the releasing lever (10), is or are located approximately in a plane (27), linking the two swivelling axes (14, 18) of tensioning lever (9) and releasing lever (10).

3. Releasing unit as claimed in claims 1 or 2, **wherein** the tensioning lever (9) is designed as a tensioning bracket including two parallel lever arms (23a, 23b) and a web element (24), linking these arms in front of the head (17) of the release plunger (7) of releasing unit (1), while a tensioning arm (25) projects from said web element (24) essentially in parallel with regard to the coil axis (21) and can be acted upon by the switching or tensioning pin (12) of the switch.

4. Releasing unit as claimed in claim 3, **wherein** the two parallel lever arms (23a, 23b) of the tensioning lever (9) present an angle directed towards the first lever arm (16, 16a, 16b) of releasing lever (10), and present rounded cams forming working points (15) allowing the operation of the releasing lever (10) at these points.

5. Releasing unit as claimed in claim 4, **wherein** the releasing lever (10) is designed as a release bracket, presenting two parallel first lever arms (16a, 16b) which are directed approximately against the swivelling axis (14) of tensioning lever (9), which include sliding surfaces for the working points (15) of the tensioning lever (9), and which include a web element (26), linking the two lever arms (16a, 16b) in front of the head (17) of the release plunger (7), wherein a rounded pressure cam (19a) projects from the web element (26) of the releasing lever (10) and rests upon the plunger head (17) of the release plunger (7), and wherein a releasing arm, running essentially in parallel with regard to the coil axis, being directed towards the switch latch of the switch, and allowing action upon the releasing catch (11) which projects laterally from the switch latch and runs approximately in parallel with regard to the switching or tensioning pin (12), also projects from the web element (26).

6. Releasing unit as claimed in claim 5, **wherein** the working points (15) located on the tensioning lever (9) and the first lever arms (16a, 16b) of the releasing lever (10), acted upon by this tensioning lever, are arranged with regard to the swivelling axes (14, 18) of tensioning lever (9) and of releasing lever (10) in such a way that they are situated on the one side of the plane (27), running across the swivelling axes (14, 18) of tensioning lever (9) and of releasing lever (10), in the tensioned position and on the other side of this latter plane in the released position.

7. Releasing unit as claimed in any claim 3 through 6, **wherein** the two lever arms (23a, 23b) of tensioning lever (9) are bent at an angle of approximately between 90° and 120° each towards the releasing lever (10).

8. Releasing unit as claimed in any claim 5 through 7, **wherein** the first two lever arms (16a, 16b) and the pressure cam (19a) located on the second lever arm (19) of the releasing lever (10) encompass an acute angle of approximately between 30° and 60°.

9. Releasing unit as claimed in any claim 3 through 8, **wherein** an extension spring (28) acts upon the tensioning lever (9) merely at one lever arm (23a) in a lateral direction between the swivelling axis (14) and the working point (15), cooperating with the releasing lever (10), while its other end is suspended in an eyelet (28a) located at the casing (13) of the releasing unit (1).

10. Releasing unit as claimed in any claim 1 through 9, **wherein** a blocking catch (30), which can be operated by the switching or tensioning pin (12) of the switch latch, is provided for the releasing lever (10), cooperates with a snap-in hook (31) at the releasing lever (10), and secures the releasing lever (10) in the tensioned position until sufficient voltage is applied to the releasing coil (5) and the blocking catch (30) is liberated by the switch latch of the switch.

11. Releasing unit as claimed in claim 10, **wherein** the blocking catch (30) swivels along a swivelling axis (32), running vertically with regard to the two parallel swivelling axes (14, 18) of tensioning lever (9) and releasing lever (10).

12. Releasing unit as claimed in claim 11, **wherein** the swivelling axis (32) of the blocking catch (30) is arranged vertically to the coil axis (21) at the casing (13) of the releasing unit (1) by the side of the release plunger (7) between the swivelling axes (14, 18) of the tensioning lever (9) and of the releasing lever (10), wherein the blocking catch (30) is designed as a two-armed rocker, including a catch arm (33) which is offset towards the side with regard to the pressure cam (19a) of releasing lever (10), and which presents a catch (34) directed towards the side at its free end and allowing engagement by means of the snap-in hook (31), projecting from the inner side of releasing lever (10), by which snap-in hook (31) the blocking catch (30) engages in the tensioned position of blocking lever (10), and wherein the second lever arm (35) of the blocking catch (30) projects in a plane approximately in parallel with regard to the web element (24) of the tensioning lever (9) beyond the head (17) of the release plunger (7) of the coil arrangement toward the opposite side of the releasing unit (1), and presents an operating arm (36) which is bent from this approximately in parallel with regard to the coil axis (21) towards the switch latch and the free end of which projects into the path of the movement followed by the tensioning pin (12), led along a curve (37) at the switch latch of the switch, in such a way that the blocking catch (30) is only operated after a sufficient delay of a number of milliseconds during the switching-on process of the switch after an auxiliary switch (29), closed by the switch latch already at the start of the switching-on process, has applied voltage to the releasing coil (5).

13. Releasing unit as claimed in any claim 3 through 12, **wherein** the tensioning arm (25) and the releasing arm (20) project from the front side of the releasing unit (1) approximately in parallel with regard to the coil axis (21) and in two planes offset vertically with regard to the two swivelling axes (14, 18) of tensioning lever (9) and releasing lever (19).

14. Releasing unit as claimed in claim 12 or 13, **wherein** the operating arm (36) of the blocking catch (30) projects toward the front side from the front side of the casing of releasing unit (1) above the tensioning arm (25) of tensioning lever (9) in a plane offset with regard to the tensioning arm (25) and the releasing arm (20).

## Revendications

1. Unité de déclenchement (1) pour disjoncteur pour coupure en charge et disjoncteur-protecteur, réalisée particulièrement en tant qu'interrupteur sous manque de tension, pouvant être disposée dans un compartiment (2) accessible frontalement du boîtier de disjoncteur (3) et agissant solidairement avec le mécanisme d'entraînement du disjoncteur (4) de telle sorte que lors de la commutation du disjoncteur sous une tension insuffisante, l'unité de déclenchement (1) redéclenche immédiatement le mécanisme d'entraînement du disjoncteur (4), ce par quoi l'unité de déclenchement (1) présente une bobine de déclenchement (5) conçue comme bobine à noyau plongeur avec coulisseau déclencheur (7) agi par ressort à pression (6) en direction de déclenchement (6a), ledit coulisseau déclencheur étant déplaçable vers une position d'attraction contre la bobine de déclenchement (5) par un levier de tension (9) agi par ressort et actionnable à partir du mécanisme de verrou (8) du disjoncteur, et agissant par un levier d'interruption (10) sur un cliquet de déclenchement (11) disposé sur le mécanisme de verrou (8) du disjoncteur en cas de tension insuffisante, **caractérisée en ce qu'une** tige de commutation ou de tension (12) saillant latéralement du mécanisme de verrou (8) du disjoncteur agit sur le levier de tension (9) de l'unité de déclenchement (1), ledit levier de tension étant réalisé en tant que levier à bras unique et pivotant autour d'un axe de pivotement (14) disposé sur le boîtier (13) de l'unité de déclenchement (1), perpendiculairement au coulisseau déclencheur (7), ledit levier de tension agissant avec au moins un point de poussée (15) situé entre l'extrémité libre du levier et l'axe de pivotement (14) et exerçant cette action sur le premier bras de levier (16) du levier d'interruption (10) réalisé en tant que bascule à deux bras; ledit levier d'interruption étant logé sur l'extrémité du boîtier (13) située à côté de la tête de coulisseau (17) du coulisseau déclencheur (7), pouvant pivoter autour d'un axe de pivotement (18) parallèle à l'axe de pivotement (14) du levier de tension (9),de sorte que sous la poussée exercée par le levier de tension (9), il appuie avec son deuxième bras de levier (19) le coulisseau déclencheur (7) agi par ressort contre la bobine de déclenchement (5) , et que de ce second bras de levier (19) un bras déclencheur (20) soit dirigé contre le mécanisme de verrou (8), actionnant le cliquet de déclenchement (11) sur le verrou de maintien par tension insuffisante, afin que le disjoncteur soit exempt de contact et que la section d'ouverture reste intégralement maintenue entre les contacts.

2. Unité de déclenchement selon la revendication 1, **caractérisée en ce que** la bobine de déclenchement (5) de l'unité de déclenchement (1) est disposée dans un boîtier (13), l'axe de la bobine (21) étant parallèle à l'axe de pivotement du levier de commutation (22) sur le verrou de maintien du disjoncteur, le levier de tension (9) étant disposé sur ledit boîtier, son axe de pivotement (14) étant décalé à peu prés sur le plan de l'axe de bobine (21) ou parallèle à celui-ci entre la bobine de déclenchement (5) et la tête (17) du coulisseau déclencheur (7), et décalé de telle sorte que le levier de tension (9) se meut pendulairement selon un angle aigu entre sa position de déclenchement et sa position de tension en cas d'actionnement par la tige de commutation ou de tension 12 saillant latéralement du verrou de maintien vis-à-vis d'un plan situé à peu près sur le plan de l'axe de bobine (21) ou parallèle à celui-ci; en ce qu'en position de déclenchement l'axe de pivotement (18) du levier d'interruption (10) est disposé sur un plan perpendiculaire à l'axe de bobine (21) dans la zone ou en dehors de la fin de course de la tête de coulisseau (17) du coulisseau déclencheur (7); et en ce que le ou les points de poussée (15) par lesquels le levier de tension (9) adhère au premier bras de levier (16, 16a, 16b) du levier d'interruption (10), sont situés à peu près sur un plan (27) reliant les deux axes de pivotement (14,18) du levier de tension (9) et du levier d'interruption (10).

3. Unité de déclenchement selon la revendication 1 ou 2, **caractérisée e n ce que** le levier de tension (9) est formé en tant qu'étrier de tension à deux bras parallèles de levier (23a, 23b) et dispose d'une pièce barrette (24) reliant ceux-ci devant la tête (17) de coulisseau déclencheur (7) de l'unité de déclenchement (1), un bras de tension (25), essentiellement parallèle à l'axe de bobine (21) et percutable par la tige de commutation ou de tension (12) du disjoncteur, faisant saillie de cette pièce barrette.

4. Unité de déclenchement selon la revendication 3, **caractérisée en ce que** les deux bras de levier parallèles (23a, 23b) du levier de tension (9) sont pliés en U contre le premier bras de levier (16a, 16b) du levier d'interruption (10) et présentent à ces endroits des ergots arrondis comme points de poussée (15) pour l'actionnement du levier d'interruption (10).

5. Unité de déclenchement selon la revendication 4, **caractérisée en ce que** le levier d'interruption (10) est formé en tant qu'étrier interrupteur à deux premiers bras parallèles de levier (16a, 16b) dirigés à peu près vers l'axe de pivotement (14) du levier de tension (9), disposant de surfaces de glissement pour les points de poussée (15) du levier de tension (9) et d'une pièce barrette (26) reliant les deux bras de levier (16a, 16b) devant la tête (17) du coulisseau déclencheur (7); en ce qu'un mentonnet de pression arrondi (19a) fait saillie de la pièce barrette (26) du levier d'interruption (10), ledit mentonnet de pression adhérant à la tête de coulisseau (17) du coulisseau déclencheur (7);
et en ce que fait également saillie de la pièce barrette (26) un bras de déclenchement essentiellement parallèle à l'axe de bobine et dirigé vers le verrou de maintien du disjoncteur, pour la percussion d'un cliquet de déclenchement (11) à peu près parallèle à la tige de commutation ou de tension (12) et saillant latéralement du verrou de maintien.

6. Unité de déclenchement selon la revendication 5, **caractérisée en ce que** les points de poussée (15) sur le levier de tension (9) et les premiers bras de levier (16a, 16b) du levier d'interruption (10) subissant leur poussée sont disposés relativement aux axes de pivotement (14, 18) du levier de tension (9) et du levier d'interruption (10) de telle sorte qu'en position de tension ils se trouvent sur un côté du plan (27) passant par les axes de pivotement (14,18) du levier de tension (9) et du levier d'interruption (10), et sur l'autre côté de ce plan en position de déclenchement.

7. Unité de déclenchement selon l'une des revendications 3 à 6, **caractéris ée en ce que** les deux bras de levier (23a, 23b) du levier de tension (9) présentent respectivement contre le levier d'interruption (10) une courbure selon un angle d'environ 90° à 120°.

8. Unité de déclenchement selon l'une des revendications 5 à 7, **caractéris ée en ce que** les deux premiers bras de levier (16a, 16b) et le mentonnet de pression (19a) sur le second bras de levier (19) du levier d'interruption (10) se referment respectivement sur eux-mêmes selon un angle aigu d'environ 30° à 60°.

9. Unité de déclenchement selon l'une des revendications 3 à 8, **caractéris ée en ce qu'un** ressort de traction (28) entre l'axe de pivotement (14) et le point de poussée (15) agissant solidairement avec le levier d'interruption (10) n'a saisie latéralement sur le levier de tension (9) que sur un seul bras de levier (23a), ledit ressort étant accroché par son autre extrémité dans un oeillet (28a) sur le boîtier (13) de l'unité de déclenchement (1).

10. Unité de déclenchement selon l'une des revendications 1 à 9, **caractéris ée en ce qu'** est prévu pour le levier d'interruption (10) un cliquet d'arrêt (30) actionnable à partir de la tige de commutation ou de tension (12), ledit cliquet d'arrêt agissant solidairement avec un crochet de retenue (31) sur le levier d'interruption (10) et bloquant le levier d'interruption (10) en position de tension tant que la bobine de déclenchement (5) demeure sous tension suffisante et que le cliquet d'arrêt (30) est débloqué par le verrou de maintien du disjoncteur.

11. Unité de déclenchement selon revendication 10, **caractérisée en ce que** le cliquet d'arrêt (30) peut pivoter autour d'un axe de pivotement (32) perpendiculaire aux deux axes de pivotement parallèles (14, 18) du levier de tension (9) et du levier d'interruption (10).

12. Unité de déclenchement selon revendication 10, **caractérisée en ce que** l'axe de pivotement (32) du cliquet d'arrêt (30) est disposé sur le boîtier (13) de l'unité de déclenchement (1) à côté du coulisseau déclencheur (7) entre les axes de pivotement (14, 18) du levier de tension (9) et du levier d'interruption (10), perpendiculairement à l'axe de bobine (21); en ce que le cliquet d'arrêt (30) est formé en tant que bascule à deux bras, un bras de cliquet (33) étant décalé latéralement en face du mentonnet de pression (19a) du levier d'interruption (10), ledit bras de cliquet présentant à son extrémité libre un cliquet (34) dirigé de côté pour la saisie du crochet de retenue (31) saillant du côté interne du levier d'interruption (10), le cliquet d'arrêt (30) étant accroché par ledit crochet de retenue en position de tension du levier d'interruption (10); et en ce que le second bras de levier (35) du cliquet d'arrêt (30) fait saillie d'un plan à peu près parallèle à la pièce barrette (24) du levier de tension (9), au-dessus de la tête (17) du coulisseau déclencheur (7) du dispositif à bobine, en direction du côté opposé de l'unité de déclenchement (1), et présente contre le verrou de maintien un bras d'actionnement (36) de celle-ci plié en U à peu près parallèle à l'axe de bobine (21), ledit bras d'actionnement faisant saillie par son extrémité libre sur la trajectoire de mouvement de la tige de tension (12) guidée par une pièce courbée (37) sur le verrou de maintien du disjoncteur, et ce de telle sorte que le cliquet d'arrêt (30) n'est actionné qu'avec un retard suffisant de quelques millisecondes lors de l'effet électrique transitoire, après qu'un interrupteur auxiliaire (29) déjà fermé par le verrou de maintien au commencement de l'effet électrique transitoire a mis la bobine de déclenchement (5) sous tension.

13. Unité de déclenchement selon l'une des revendications 3 à 12, **caractéri sée en ce que** le bras de tension (25) et le bras déclencheur (20) font saillie l'un à côté de l'autre depuis le côté antérieur de boîtier de l'unité de déclenchement (1) à peu près parallèlement à l'axe de bobine (21) et sur deux plans décalés l'un par rapport à l'autre et perpendiculaires aux deux axes de pivotement (14, 18) du levier de tension (9) et du levier d'interruption (10).

14. Unité de déclenchement selon revendication 12 ou 13, **caractérisée en ce que** le bras d'actionnement (36) du cliquet d'arrêt (30) fait saillie vers l'avant depuis le côté antérieur du boîtier de l'unité de déclenchement (1), sur un plan décalé en face du bras de tension (25) et du bras déclencheur (20) au-dessus du bras de tension (25) du levier de tension (9).
